# EUROPÄISCHE PATENTSCHRIFT

(11) **EP 0 251 160 B1**
(45) Veröffentlichungstag und Bekanntmachung des Hinweises auf die Patenterteilung: **20.05.1992**
(21) Anmeldenummer: 87109027.0
(22) Anmeldetag: 23.06.1987
(51) Int. Cl.: H01H 73/18

(54) **Löscheinrichtung für elektrische Schalter**
Quenching device for electric circuit breaker
Dispositif d'extinction pour disjoncteurs électriques

(30) Priorität: 27.06.1986 DE 3621690
(43) Veröffentlichungstag der Anmeldung: 07.01.1988
(73) Patentinhaber: Asea Brown Boveri Aktiengesellschaft, 68309 Mannheim (DE)
(72) Erfinder: Greefe, Klaus, Dipl.-Ing., D-6901 Wilhelmsfeld (DE); Brückner, Werner,, D-6909 Walldorf (DE)
(74) Vertreter: Dahlmann, Gerhard, Dipl.-Ing.

(56) Entgegenhaltungen:
- EP-A- 0 028 013
- EP-A- 0 143 982
- EP-A- 0 148 058
- EP-A- 0 158 124

## Beschreibung

Die Erfindung betrifft eine Lichtbogenlöscheinrichtung für einen elektrischen Schalter nach dem Oberbegriff des Anspruches 1.

Leistungsschalter sowie Leitungsschutzschalter sind dazu vorgesehen, im Störungsfall elektrische Leitungen, die mit Überströmen hoher Stromstärke belastet sind, vom speisenden Netz zu trennen. Hierzu sind üblicherweise ein festes und ein bewegliches Kontaktstück vorgesehen, die mit den jeweiligen Anschlußklemmen verbunden sind. Beim Öffnen des Schaltkontaktes, d. h. beim Abheben des beweglichen Kontaktstückes, entsteht ein Schaltlichtbogen, welcher in einer hierzu vorgesehenen Löscheinrichtung gelöscht wird.

Der prinzipielle Aufbau solcher mit Löscheinrichtung versehener elektrischer Schalter ist weitgehend gleich. Dem beweglichen Kontaktstück ist eine Lichtbogenleitschiene zugeordnet, die dazu dient, den Lichtbogen in einen Lichtbogenlöschblechstapel zu leiten. Auf der anderen Seite des Löschblechstaples befindet sich eine weitere Lichtbogenleitschiene, die mit dem festen Kontaktstück verbunden ist. Der Bereich vor dem Löschblechstapel wird als Lichtbogen-Vorkammerraum bezeichnet. Er besteht aus den beiden Leitschienen und üblicherweise aus zwei einander gegenüber angeordneten Platten zur Flankierung des Lichtbogens, welche vorzugsweise aus Keramik oder einem gasabgebenden Material bestehen.

Insbesondere bei Schaltersystemen, die stark kurzschlußstrombegrenzend wirken, ist die Löscheinrichtung von Bedeutung. Voraussetzung für eine intensive Kurzschlußstrombegrenzung ist eine schnelle und weite Kontaktöffnung bei anstehendem Kurzschluß. Der dabei gezogene Lichtbogen kommutiert von den Kontakten auf die Lichtbogenleitschienen, um sich anschließend in der Deion-Löschkammer, das ist der Löschblechstapel, zu unterteilen. Dort wird eine hohe Lichtbogenspannung zur Strombegrenzung erzeugt, so daß der Lichtbogen erlischt.

Zwischen den Außenseiten der Vorkammerplatte und der inneren Gehäusewand des Schaltgerätes ist in der Regel ein Spalt, der eine Zurückführung des Überdruckes aus dem Löschblechstapel gestattet, ohne die Entwicklung des Lichtbogens zu stören. Die rückströmende Druckwelle dient zum Ausgleich des Unterdruckes und zur Deionisierung im Kontaktbereich.

Eine Lichtbogenlöscheinrichtung der eingangs genannten Art ist aus der EP-A-0 148 058 bekannt geworden. Diese Einrichtung besitzt Vorkammerplatten, die die Vorkammer seitlich begrenzen und eine Gasströmung lediglich in Lichtbogenlaufrichtung gestatten. Das Gas tritt in gleicher Richtung praktisch zwischen den Kontaktstücken in die Vorkammer ein, so daß die Strömung etwa parallel zu dem das bewegliche Kontaktstück tragenden Kontakthebel verläuft. Hierbei erfolgt die Rückführung der Druckwelle bei geschlossenen Vorkammerplatten weit oberhalb der Kontaktstelle, so daß der Unterdruck nur relativ langsam ausgeglichen wird und demzufolge nur eine langsame Wiederverfestigung der Kontaktstrecke erfolgt.

Eine weitere Variante ist so ausgestaltet, siehe EP-A-0 158 124, daß die Vorkammerplatten unmittelbar im Kontaktbereich je eine Aussparung aufweisen, welche einen schnellen Abbau des Unterdruckes sowie eine schnelle Wiederverfestigung der Kontaktstrecke ermöglicht. Andererseits hat dies jedoch den Nachteil, daß die aus den Kontaktstücken austretende erste Plasmasäule bei der geringsten Schräglage auf eine durch den Plattenausschnitt gebildete Kante auftritt, was zu einer Verwirbelung des Plasmas führt und empfindliche zeitliche Verzögerungen der Lichtbogenentwicklung zur Folge hat.

Die Entstehung einer Schräglage des Plasmastrahles läßt sich bei bisher bekannten Kontaktsystemen bereits nach der ersten Lastschaltung infolge von Kontaktrauhigkeiten und dadurch entstehender asymmetrischer Stromzuführung nicht mehr ausschließen.

Aufgabe der Erfindung ist es, eine Lichtbogenlöscheinrichtung der eingangs genannten Art zu schaffen, die bei einfachem Aufbau und kostengünstiger Herstellung einen schnellen Abbau des Unterdrucks sowie eine schnelle Wiederverfestigung der Kontaktstrecke ermöglicht und damit den Einlauf des Lichtbogens in die Lichtbogenlöschkammer beschleunigt.

Diese Aufgabe wird erfindungsgemäß durch die kennzeichnenden Merkmale des Anspruches 1 gelöst.

Zwar ist aus der EP-A-0 158 124 bekannt geworden, die Vorkammerplatten im Bereich der Ausschaltstellung des beweglichen Kontaktstückes mit einer Aussparung zu versehen. Da die Vorkammerplatten aber mit Stegen zu einer Einheit verbunden sind und sich die Aussparung in unmittelbarem Bereich eines Steges befindet, und da weiterhin die Kante der Aussparung möglichst dicht und möglichst nahe an die benachbarte Lichtbogenleitschiene herangeführt werden soll, gestattet diese Aussparung eine Gasströmung durch sie hindurch in den Raum zwischen den beiden Vorkammerplatten nur in geringem Maße, vielmehr ist eine derartige Gasströmung aufgrund des möglichst engen Spaltes zwischen der Lichtbogenleitschiene und der benachbarten Kante der Aussparung behindert.

Erfindungsgemäß ist vorgesehen, daß die Vorkammerplatten im Kontaktbereich geschlossen sind und die Lichtbogensäule damit auch bei "Schieflage" keine störenden Kanten vorfindet. Die zu schnellem Abbau des Unterdrucks und der damit verbundenen Deionisierung der Kontaktstrecke notwendigen Aussparungen in den Vorkammerplatten liegen nahe der Rückseite des beweglichen Kontaktstückes und sorgen für eine schnelle "Durchspülung" der Kontaktstrekke, da das bewegliche Kontaktstück sich auf die Aussparungen zubewegt.

Aufgrund der Ausgestaltung der Lichtbogenlöscheinrichtung nach Anspruch 2 wird verhindert, daß die bei Kontaktöffnung entstehende Druckwelle in die der Lichtbogenlaufrichtung entgegengesetzte Richtung abströmt. Dies beschleunigt die Ausbildung des Plasmastrahls in der gewünschten Richtung und erhöht deutlich die Bewegung des Lichtbogens aus dem Kontaktbereich, was zu einer geringeren Belastung der Kontaktflächen führt.

In besonders vorteilhafter Weise sind die erforderlichen Kontaktflächen der Kontaktstücke gegenüber den Kontaktflächen bei herkömmlichen Kontakten verkleinert.

Anhand der Zeichnung, in der ein Ausführungsbeispiel der Erfindung dargestellt ist, sollen die Erfindung, vorteilhafte Ausgestaltungen und Verbesserungen der Erfindung sowie weitere Vorteile näher erläutert und beschrieben werden.

Es zeigen:
- Fig. 1: Einen Ausschnitt aus einem Schalter mit Vorkammer, bei dem der Festkontakt an die obere Lichtbogenleitschiene anschließt,
- Fig. 2: einen Ausschnitt eines Schalters mit Vorkammer im Längsschnitt, bei dem der Festkontakt an die untere Lichtbogenleitschiene anschließt,
- Fig. 3: einen Ausschnitt eines Schalters mit Vorkammer im Längsschnitt, bei dem der Festkontakt an die obere Lichtbogenleitschiene anschließt und mit einem Steg überdeckt ist.

In Fig. 1 ist ein Ausschnitt eines Schalters im Längsschnitt gezeigt, der ein Gehäuse 10 mit einer Vorkammer 12 aufweist, welche von Vorkammerplatten 13 seitlich begrenzt ist. Die Vorkammer 12 nimmt eine Kontaktstelle 14 auf, welche aus einem festen Kontaktstück 16 und einem beweglichen Kontaktstück 18 gebildet ist, welches über eine Verbindungsleitung 17 mit einem Anschlußstück 19 verbunden ist.

Eine an die Gehäusewand 11 angeformte Halterung 20 dient zur Fixierung des festen Kontaktstückes 16, welches an eine obere Lichtbogenleitschiene 22 anschließt, welche gemeinsam mit einer unteren Lichtbogenleitschiene 24 einen Löschblechstapel 26 in vertikaler Richtung begrenzt.

Die untere Lichtbogenleitschiene 24 setzt sich fort in dem Anschlußstück 19.

Die Vorkammerplatten 13, welche die Vorkammer 12 seitlich begrenzen, sind 50 gestaltet, daß sie den Bereich an der Kontaktstelle 14 und am Löschblechstapel 26 bündig abdecken. An der Rückseite des beweglichen Kontaktstückes 18, d.h. in Öffnungsrichtung, ist eine Aussparung 15 in den Vorkammerplatten 13 vorgesehen, welche dazu dient, den bei Öffnen der Kontaktstücke 16,18 in der Vorkammer 12 entstehenden Unterdruck auszugleichen und mit Hilfe des durch die Aussparungen 15 in die Vorkammer 12 eintretenden Gasstromes zur Entionisierung beizutragen. Das letztgenannte Merkmal kann verstärkt werden durch Verwendung von gasabgebendem Material für die Vorkammerplatten 13.

Wesentlich für den Effekt der Lichtbogenlenkung ist, daß die Kontaktstelle 14 unmittelbar seitlich völlig abgedeckt ist, damit die beim Zünden des Lichtbogens entstehende Plasmasäule nicht seitlich abgelenkt wird und dadurch mit Verzögerune zum Löschblechstapel 26 gelangt.

In Fig. 2 ist ebenfalls ein Ausschnitt eines Schalters ähnlich dem in Fig. 1 gezeieten, im Längsschnitt wiedergegeben bei dem jedoch die Kontakstelle 34 zwischen dem festen Kontaktstück 36 und dem beweglichen Kontaktstück 38 eine andere Lage einnimmt. Das hier dargestellte Gehäuse 30 weist ebenfalls eine Vorkammer 32 auf, die von Vorkammerplatten 33 seitlich begrenzt ist.

Gegenüber der in Fig. 1 gezeigten Ausgestaltung ist das feste Kontaktstück 36 hier mit der unteren Lichtbogenleitschiene 44 verbunden, während das bewegliche Kontaktstück 38 über eine Verbindungsleitung 37 mit der oberen Lichtbogenleitschiene 42 verbunden ist. Zur Fixierung der oberen Lichtbogenleitschiene 42 dient eine an die Gehäusewand 31 angeformte Halterung 40.

Wie auch in Fig. 1 durgestellt, bilden hier die Lichtbogenleitschienen 42,44 die obere und untere Begrenzung für einen dazwischen befindlichen Löschblechstapel 46.

Ebenso wie aus Fig. 1 bereits bekannt, ist auch hier die Vorkammerplatte 33 mit einer Aussparung 35 versehen, welche ebenfalls auf der Rückseite des beweglichen Kontaktstückes 38 so angeordnet ist, daß die Kontaktstelle 34 von der Seite her völlig geschlossen ist. Der Zweck dieser Aussparung 35 in den Vorkammerplatten 33 ist der gleiche wie bereits in Fig. 1 beschrieben.

Die in Fig. 3 gezeigte Anordnung entspricht nahezu deckungsgleich der aus Fig. 1 bekannten Gestaltung eines Gehäuses 10 eines Schalters mit Vorkammer 12, so daß die in Fig. 1 gewählten Bezugsziffern auch hier Anwendung finden können.

Abweichend von der aus Fig. 1 bekannten Anordnung ist die zusätzliche Einrichtung eines Steges 21, der das feste Kontaktstück 16 horizontal überdeckt und in den Vorkammerraum 12 hineinragt. Dieser Steg 21, der an die mit der Gehäusewand 11 verbundene Halterung 20 angeformt ist, verhindert ein der Bewegungsrichtung des Lichtbogens, welcher beim Öffnen der Kontaktstelle 14 zwischen den Kontaktstücken 16,18 auftritt, entgegengerichtetes Abströmen des dabei entstehenden Gasstroms.

Durch diese besondere Ausgestaltung wird in vorteilhafter Weise eine schnelle Aufweitung des Lichtbogens erzielt. Hierbei ist von wesentlichem Einfluß, daß der im Gehäuse 20 angeformte Steg 21 so nahe wie möglich an der Kontaktstelle 14 liegt und dadurch die bei der Öffnung der Kontaktstelle 14 entstehende Druckwelle in Lichtbogenlaufrichtung ausrichtet. Durch die hiermit verbundene schnellere Ausbildune des Plasmas in der gewünschten Richtung wird die Lichtbogenlaufgeschwindigkeit aus dem Kontaktbereich heraus deutlich erhöht. Damit verbunden ist eine deutlich geringere Belastung der Kontaktstelle 14.

## Patentansprüche

1. Lichtbogenlöscheinrichtung für einen elektrischen Schalter in einem Gehäuse, mit einer in einem Vorkammerraum (12, 32) befindlichen, ein festes und ein dreh- oder schwenkbewegliches Kontaktstück (16, 36; 18, 38) aufweisenden Kontaktstelle (14, 34), mit Lichtbogenleitschienen (22, 24; 42, 44), die jeweils von einem Kontaktstück (16, 36; 18, 38) zu einem zwischen den Lichtbogenleitschienen (22, 24; 42, 44) befindlichen Lichtbogenlöschblechstapel (26, 46) führen, und mit den Vorkammerraum (12, 32) seitlich begrenzenden Vorkammerplatten (13, 33), welche die Kontaktstücke (16, 36; 18, 38) in dem Bereich der Kontaktstelle (14, 34) überdecken, dadurch gekennzeichnet, daß die Vorkammerplatten (13, 33) je eine sich im Bereich der Ausschaltstellung des beweglichen Kontaktstückes (18, 38) befindliche Aussparung (15, 35) mit einer solchen Größe besitzen, daß der bewegliche Punkt der Kontaktstelle (14, 34) in Ausschaltstellung nicht überdeckt ist, so daß nach Entstehen des Lichtbogens eine Gasströmung in den Vorkammerraum (12, 32) zwischen den Vorkammerplatten (13, 33) zum Ausgleich von Unterdruck und zur Deionisierung an der Kontaktstelle (14, 34) gestattet ist.

2. Löscheinrichtung nach Anspruch 1, dadurch gekennzeichnet, daß das feste Kontaktstück (16, 36) durch eine an das Gehäuse (10, 30) angeformte Halterung fixiert ist, an welcher ein Steg (21) anschließt, der die beim Öffnen der Kontaktstelle (14, 34) entstehende Druckwelle in Lichtbogenlaufrichtung ablenkt, was die Aufweitung des Lichtbogens in der gewünschten Richtung auf den Lichtbogenlöschblechstapel (26, 46) zu begünstigt und dadurch die Belastung der Kontaktstücke (16, 18, 36, 38) vermindert.

3. Löscheinrichtung nach einem der vorhergehenden Ansprüche, dadurch gekennzeichnet, daß die erforderliche Kontaktflächen der Kontaktstücke (16, 18, 36, 38) gegenüber den Kontaktflächen bei herkömmlichen Kontakten verkleinert sind.

## Claims

1. Arc quenching device for an electric circuit-breaker in a housing, with a contact point (14, 34), which is located in a prechamber space (12, 32) and has a fixed and a rotatable or swivellable contact piece (16, 36; 18, 38), with arc guide rails (22, 24; 42, 44), which lead in each case from a contact piece (16, 36; 18, 38) to an arc quenching plate stack (26, 46) located between the arc guide rails (22, 24; 42, 44), and with prechamber plates (13, 33), which laterally limit the prechamber space (12, 32) and cover the contact pieces (16, 36; 18, 38) in the region of the contact point (14, 34), characterised in that the prechamber plates (13, 33) each have a cutout (15, 35), which is located in the region of the disconnection position of the movable contact piece (18, 38) and is of a size such that the movable point of the contact point (14, 34) is not covered in the disconnection position, so that after production of the arc a gas flow is permitted into the prechamber space (12, 32) between the prechamber plates (13, 33) in order to balance underpressure and to deionise at the contact point (14, 34).

2. Quenching device according to Claim 1, characterised in that the fixed contact piece (16, 36) is fixed by a holder, which is integrally formed on the housing (10, 30) and which is adjoined by a web (21) which deflects in the direction of arc travel the pressure wave produced upon opening of the contact point (14, 34), which favours the widening of the arc in the desired direction towards the arc quenching plate stack (26, 46) and thus reduces the loading of the contact pieces (16, 18, 36, 38).

3. Quenching device according to one of the preceding claims, characterised in that the necessary contact surfaces of the contact pieces (16, 18, 36, 38) are reduced in contrast to the contact surfaces in conventional contacts.

## Revendications

1. Dispositif d'extinction d'arc pour un disjoncteur électrique, comportant un point de contact (14, 34) muni d'une pièce de contact fixe et d'une pièce de contact mobile rotatif ou oscillant (16, 36; 18, 38) disposé dans une préchambre (12, 32), des rails de guidage d'arc (22, 24; 42, 44) qui mènent chacun d'une pièce de contact (16, 36; 18, 38) à un paquet de tôles d'extinction d'arc (26,46) situé entre les rails de guidage d'arc (22, 24; 42, 44) et des plaques de préchambres (13, 33) qui délimitent latéralement la préchambre (12, 32) et qui couvrent les éléments de contact (16, 36; 18, 38) dans la région du point de contact (14, 34), caractérisé en ce que les plaques de préchambres (13, 33) comportent chacune une découpe (15, 35) qui est située dans la région de la position de coupure de la pièce de contact mobile (18, 38) et dont les dimensions sont telles que le contact mobile du point de contact (14, 34) ne soit pas couvert en position de coupure, de sorte que, lorsque l'arc s'est formé, un écoulement de gaz puisse avoir lieu dans la préchambre (12, 32) entre les plaques de préchambre (13, 33) afin de compenser la pression négative et d'effectuer une déionistion au niveau du point de contact (14, 34).

2. Dispositif d'extinction d'arc selon la revendication 1, caractérisé en ce que la pièce de contact fixe (16, 36) est tenue par un élément de fixation formé dans le boîtier (10, 30) auquel se raccorde une barrette (21) qui dévie dans la direction de déplacement de l'arc l'onde de pression qui se forme à l'ouverture du point de contact (14, 34), ce qui favorise l'ouverture de l'arc électrique dans la direction souhaitée dans le paquet de tôles d'extinction d'arc (26, 46) et par suite réduit la sollicitation des pièces de contact (16, 18; 36, 38).

3. Dispositif d'extinction d'arc selon l'une des revendications précédentes, caractérisé en ce que les surfaces de contact nécessaires des pièces de contact (16, 18; 36, 38) sont réduites par rapport aux surfaces de contacts des contacts habituels.
